# EUROPÄISCHE PATENTANMELDUNG

(11) **EP 2 960 021 A1**
(43) Veröffentlichungstag der Anmeldung: **30.12.2015**
(21) Anmeldenummer: 14174696.6
(22) Anmeldetag: 27.06.2014
(51) Int. Cl.: B25F 5/00, B25D 16/00

(54) **Handwerkzeugmaschine und Steuerungsverfahren**

(71) Anmelder: HILTI Aktiengesellschaft, 9494 Schaan (LI)
(72) Erfinder: Manschitz, Erwin, 82110 Germering (DE); Wissmach, Walter, 80637 Muenchen (DE)
(74) Vertreter: Hilti Aktiengesellschaft Corporate Intellectual Property

(57) **Zusammenfassung**

Eine Handwerkzeugmaschine hat eine Werkzeugaufnahme **2** zum Aufnehmen eines Werkzeugs **4** längs einer Arbeitsachse **11,** einen Motor **5** und eine Sperrkörperkupplung **21** mit einer Anzahl von Sperrkörpern. Ein Sensor **27** dient zum Aufzeichnen eines Messsignals **28** als Maß für Vibrationen innerhalb der Handwerkzeugmaschine **1.** Ein Bandbreitenfilter **29** hat einen Durchlassbereich, in dem eine Frequenz gleich dem Produkt der Drehzahl des antriebsseitigen Rads **22** mit der Anzahl N der Sperrkörper **24** liegt. Einer Auswertungseinheit **30** wird das von dem Bandbreitenfilter **29** gefilterte Messsignal **28** zugeführt. Die Auswertungseinheit **30** reduziert bei Überschreiten eines Grenzwertes durch das gefilterte Messsignal **28** die Drehzahl des Motors **5.**

## Beschreibung

### GEBIET DER ERFINDUNG

Die vorliegende Erfindung betrifft eine Handwerkzeugmaschine, die eine Sperrkörperkupplung zum Unterbrechen eines drehenden Antriebs eines Werkzeugs aufweist.

Beispielsweise beschreibt die US 2009/008115 einen Bohrhammer mit einer mechanischen Sperrkörperkupplung. Die Sperrkörperkupplung löst aus, wenn ein an dem Bohrer anliegendes Drehmoment ein Auslösemoment überschreitet. Die Sperrkörperkupplung wird dabei hohen mechanischen Belastungen ausgesetzt, wenn der Anwender fortgesetzt versucht seine Arbeit fortzusetzen.

### OFFENBARUNG DER ERFINDUNG

Eine erfindungsgemäße Handwerkzeugmaschine hat eine Werkzeugaufnahme zum Aufnehmen eines Werkzeugs längs einer Arbeitsachse, einen Motor und eine Sperrkörperkupplung. Die Sperrkörperkupplung hat ein antriebsseitiges Rad und ein abtriebsseitiges Rad und eine Anzahl N von zwischen dem antriebsseitigen Rad und dem abtriebsseitigen Rad angeordneter Sperrkörper. Die Sperrkörper sind relativ zu einem der Räder beweglich. Eine Federkraft hält die Sperrkörper in Eingriff mit dem einen Rad zum Übertragen eines Drehmoments von dem antriebsseitigen Rad auf das abtriebsseitige Rad. Bei Anliegen eines einen Schwellwert überschreitenden Drehmoments unterbrechen die beweglich gehaltenen Sperrkörper das Übertragen des Drehmoments. Ein Sensor dient zum Aufzeichnen eines Messsignals als Maß für Beschleunigungen innerhalb der Handwerkzeugmaschine. Ein Bandbreitenfilter hat einen Durchlassbereich, in dem eine Frequenz gleich dem Produkt der Drehzahl des antriebsseitigen Rads mit der Anzahl N der Sperrkörper liegt. Einer Auswertungseinheit wird das von dem Bandbreitenfilter gefilterte Messsignal zugeführt. Die Auswertungseinheit reduziert bei Überschreiten eines Grenzwertes durch das gefilterte Messsignal die Drehzahl des Motors.

Das erfindungsgemäße Steuerungsverfahren zeichnet ein Messsignal als Maß für Beschleunigungen innerhalb der Handwerkzeugmaschine auf. Die Beschleunigungen können insbesondere Drehbeschleunigungen oder eine Änderung einer Drehgeschwindigkeit um die Arbeitsachse der Handwerkzeugmaschine sein. Die Signalstärke des Messsignals wird in einem Frequenzband um eine Frequenz gleich dem Produkt der Drehzahl des antriebsseitigen Rads mit der Anzahl der Sperrkörper ermittelt. Der Filter selektiert Beschleunigen und Vibrationen, die aufgrund ihres periodischen Auftretens der Sperrkörperkupplung zugeordnet werden. Die Leistungsaufnahme der Handwerkzeugmaschine wird reduziert, wenn die Signalstärke in dem Frequenzband einen Schwellwert überschreitet. Der Anwender erhält in gewohnter Weise eine Rückmeldung durch die durchdrehende Sperrkörperkupplung, dass ein anliegendes Drehmoment eine eingestellte Grenze überschreitet. Das nachträgliche automatische Verringern der Motorleistung erhöht die Lebensdauer der Sperrkörperkupplung.

Die Handwerkzeugmaschine kann die Drehzahl des antriebsseitigen Rads messen und das Frequenzband an die gemessene Drehzahl anpassen.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeug, z.B. eines des Bohrers **4,** eingesetzt werden kann. Einen primären Antrieb des Bohrhammers **1** bildet ein Motor **5,** welcher ein Schlagwerk **6** und eine Abtriebswelle **7** antreibt. Ein Batteriepaket **8** oder eine Netzleitung versorgt den Motor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen.

Das Schlagwerk **6** ist ein pneumatisches Schlagwerk **6.** Ein Erregerkolben **13** und ein Schläger **14** sind in einem Führungsrohr **15** in dem Schlagwerk **6** längs der Arbeitsachse **11** beweglich geführt. Der Erregerkolben **13** ist über einen Exzenter **16** an den Motor **5** angekoppelt und zu einer periodischen, linearen Bewegung gezwungen. Ein Pleuel **17** verbindet den Exzenter **16** mit dem Erregerkolben **13.** Eine Luftfeder gebildet durch eine pneumatische Kammer **18** zwischen dem Erregerkolben **13** und dem Schläger **14** koppelt eine Bewegung des Schlägers **14** an die Bewegung des Erregerkolbens **13** an. Der Schläger **14** kann direkt auf ein hinteres Ende des Bohrers **4** aufschlagen oder mittelbar über einen im Wesentlichen ruhenden Zwischenschläger **19** einen Teil seines Impuls auf den Bohrer **4** übertragen. Das Schlagwerk **6** und vorzugsweise die weiteren Antriebskomponenten sind innerhalb eines Maschinengehäuses **20** angeordnet.

Die Abtriebswelle **7** ist über eine mechanische Sperrkörperkupplung **21** an den Motor **5** angekoppelt. Die beispielhafte Sperrkörperkupplung **21** hat ein Kegelrad **22,** das um die Arbeitsachse **11** dreht. Ein von dem Motor **5** angetriebenes Kegelrad **23** kämmt mit dem Kegelrad **22** der Sperrkörperkupplung **21.** Das Kegelrad **22** ist über Sperrkörpern **24** mit einer Drehscheibe **25** gekoppelt. Die Drehschreibe **25** ist um die gleiche Achse wie das Kegelrad **23** drehbar gelagert, hier um die Arbeitsachse **11.** Die Drehscheibe **25** ist längs der Arbeitsachse **11** beweglich. Die Drehscheibe **25** ist in einer ersten Stellung so nahe an dem Kegelrad **23,** dass die Sperrkörper **24** sowohl in das Kegelrad **22** als auch die Drehscheibe **25** eingreifen. Das Drehmoment von dem Kegelrad **22** wird auf die Drehscheibe **25** übertragen. Die Drehscheibe **25** kann sich von dem Kegelrad **22** soweit längs der Arbeitsachse **11** in eine zweite Stellung entfernen, dass die Sperrkörper **24** nicht mehr in Drehscheibe **25** eingreifen. Die Sperrkörperkupplung **21** ist geöffnet. Eine Feder **26** wirkt der Auslenkung der Drehscheibe **25** aus der ersten Stellung entgegen. Die Sperrkörper **24** sind beispielhaft Kugeln, welche in Taschen im Kegelrad **22** gefangen und in Taschen in die Drehscheibe **25** eingreifen können. Die Sperrkörperkupplung **21** ist beim Eingriff der Kugeln in die Taschen geschlossen und überträgt ein Drehmoment. Die dargestellte Sperrkörperkupplung ist exemplarisch. Bei einer alternativen Sperrkörperkupplung kann die Drehscheibe innerhalb des Kegelrades angeordnet sein, die Sperrkörper sind in radialer Richtung federbelastet beweglich.

Der Bohrhammer **1** reduziert das Drehmoment, wenn die Sperrkörperkupplung **21** anspricht, beispielsweise weil der Bohrer **4** im Untergrund blockiert. Der Bohrhammer **1** hat einen Sensor **27,** der in dem Maschinengehäuse auftretende Vibrationen erfasst. Der Sensor **27** kann insbesondere ein Gyrosensor sein, der Drehbewegungen um eine Achse parallel zu der Arbeitsachse **11** erfasst. Während des Betriebs des Bohrhammers **1** treten unterschiedliche Beschleunigungen auf, z.B. aufgrund des Schlagwerks **6** und des drehenden Motors **5.** Die Sperrkörperkupplung **21** erzeugt beim Übergang von der geöffneten Stellung in die geschlossene Stellung einen Ruck im Antriebsstrang durch die Ankopplung des Bohrers **4** an dem Motor **5.** Der Ruck als einzelnes Ereignis ist wenig spezifisch und beispielsweise abhängig von der Größe des Bohrers **4** und dem Material des Untergrunds. Sofern die Blockade des Bohrers **4** andauert, öffnet und schließt sich die Sperrkörperkupplung **21** periodisch. Die Dauer zwischen zwei Schließvorgängen bestimmt sich durch die Drehzahl des antreibenden Kegelrads **22** und den Winkel, um welchen das Kegelrad **23** gedreht werden muss, bis die Sperrkörper **24** wieder einrasten können. Der Winkel ist invers proportional zu der Anzahl der Sperrkörper **24.** Das Messsignal **28** des Sensors **27** wird einem Bandbreitenfilter **29** zugeführt. Das Bandbreitenfilter **29** ist in seiner Charakteristik auf die Sperrkörperkupplung **21** abgestimmt. Die Mittenfrequenz des Bandbreitenfilters **29** ist vorzugsweise gleich dem Produkt aus der Drehzahl des angetriebenen Kegelrads **22** und der Anzahl der Sperrkörper **24.** Die Anzahl der Sperrkörper **24** ist als feste Größe in der Auswertungseinheit **30** hinterlegt. Die Drehzahl des Kegelrads **22** ist aufgrund der festen Getriebeuntersetzung in bekannter Weise proportional zu der Motordrehzahl, welche per Sensor erfasst oder bei einem drehzahl-geregelten Motor **5** von der entsprechenden Drehzahlregelung **31** abgefragt wird. Die Auslösefrequenz der Sperrkörperkupplung **21** kann niedriger als die berechnete Frequenz sein, weil sich die Antriebsspindel aufgrund ihres Drehimpulses weiterdreht. In der Regel nimmt der Drehimpuls, insbesondere bei einer Last an dem Bohrer **4,** jedoch rasch ab. Das Frequenzband liegt in einem Bereich von 75 % bis 150 % der berechneten Mittenfrequenz.

Die Auswertungseinheit **30** gibt ein Störsignal **32** aus, wenn das gefilterte Messsignal **33** einen Grenzwert überschreitet. Das Störsignal **32** wird an die Motorsteuerung **31** weitergeleitet, welche daraufhin die Drehzahl des Motors **5** reduziert. Die Drehzahl wird vorzugsweise soweit reduziert, bis das gefilterte Messsignal **33** unterhalb des Grenzwerts liegt. In einer bevorzugten Ausführungsform, reduziert die Motorsteuerung **31** die Drehzahl erst wenn der Grenzwert für eine vorbestimmte Dauer, z.B. wenigstens 2 Sekunden, überschritten wurde. Der Anwender realisiert das Auslösen der Sperrkörperkupplung **21** und bekommt auf diese Weise eine klare Rückmeldung, weshalb die Motorleistung reduziert oder auf Null gesetzt wurde.

Das Bandbreitenfilter **29** hat vorzugsweise eine einstellbare Mittenfrequenz. Das Bandbreitenfilter **29** erfasst die Drehzahl des Kegelrads **22** und passt vorlaufend die Mittenfrequenz an. Das Bandbreitenfilter **29** ist vorzugsweise als digitales Filter implementiert, z.B. als Softwareroutine in einem Signalprozessor. Der Signalprozessor kann parallel in mehreren Frequenzbändern die Signalstärke ermitteln. Der Auswertungseinheit **30** wird die Signalstärke des Frequenzbands zugeführt, dessen Mittenfrequenz dem Produkt aus Anzahl der Sperrkörper **24** und Drehzahl am nächsten kommt.

## Patentansprüche

1. Handwerkzeugmaschine mit
einer Werkzeugaufnahme (2) zum Aufnehmen eines Werkzeugs (4) längs einer Arbeitsachse (11),
einem Motor (5),
einer Sperrkörperkupplung (21), die ein antriebsseitiges Rad (22) und ein abtriebsseitiges Rad (25) und eine Anzahl (N) von zwischen dem antriebsseitigen Rad und dem abtriebsseitigen Rad (25) angeordneter Sperrkörper (24) aufweist, wobei die Sperrkörper (24) relativ zu einem der Räder (22) beweglich sind und durch eine Federkraft in Eingriff mit dem einen Rad (22) zum Übertragen eines Drehmoments von dem antriebsseitigen Rad (22) auf das abtriebsseitige Rad (25) und zum Unterbrechen des Übertragens des Drehmoments bei Anliegen eines einen Schwellwert überschreitenden Drehmoments gehalten sind,
einem Sensor (27) zum Aufzeichnen eines Messsignals (28) von Bewegungen der Handwerkzeugmaschine (1),
einem Bandbreitenfilter (29), in dessen Durchlassbereich das Produkt der Drehzahl des antriebsseitigen Rads (22) mit der Anzahl (N) der Sperrkörper (24) liegt,
einer Auswertungseinheit (30), der das von dem Bandbreitenfilter (29) gefilterte Messsignal (28) zugeführt ist und die ansprechend auf ein Überschreiten eines Grenzwertes durch das gefilterte Messsignal (33) die Drehzahl des Motors (5) reduziert.

2. Handwerkzeugmaschine nach Anspruch 1, **dadurch gekennzeichnet, dass** der Sensor (27) ein Gyrosensor zum Erfassen eines Messsignals (28) als Maß für Drehbewegungen um die Arbeitsachse ist.

3. Steuerungsverfahren für eine Handwerkzeugmaschine mit den Merkmalen von Anspruch 1 mit den Schritten:
Aufzeichnen eines Messsignals (28) als Maß für Bewegungen der Handwerkzeugmaschine (1)
Ermitteln der Signalstärke des Messsignals (28) in einem Frequenzband um eine Frequenz gleich dem Produkt der Drehzahl des antriebsseitigen Rads (22) mit der Anzahl (N) der Sperrkörper (24),
Reduzieren einer Leistungsaufnahme der Handwerkzeugmaschine (1), wenn die Signalstärke in dem Frequenzband einen Schwellwert überschreitet.

4. Steuerungsverfahren nach Anspruch 3, **dadurch gekennzeichnet, dass** das Frequenzband innerhalb von 75 % bis 150 % des Produkts der Anzahl von Sperrkörpern (24) und der Drehzahl des antriebsseitigen Rads (22) liegt.

5. Steuerungsverfahren nach Anspruch 3 oder 4, **dadurch gekennzeichnet, dass** der die Drehzahl erst reduziert wird, nachdem eine die Amplitude den Grenzwert für eine Mindestdauer überschreitet.

6. Steuerungsverfahren nach einem der Ansprüche 3 bis 5, **dadurch gekennzeichnet, dass** die Drehzahl des antriebsseitigen Rads (22) gemessen und das Frequenzband an die gemessene Drehzahl angepasst wird.

7. Steuerungsverfahren nach einem der Ansprüche 3 bis 6, **dadurch gekennzeichnet, dass** das Messsignal ein Maß für Drehbewegungen um die Arbeitsachse der Handwerkzeugmaschine ist.
